# EUROPÄISCHE PATENTANMELDUNG

(11) **EP 1 724 872 A1**
(43) Veröffentlichungstag der Anmeldung: **22.11.2006**
(21) Anmeldenummer: 05010844.8
(22) Anmeldetag: 19.05.2005
(51) Int. Cl.: H01Q 1/12, H02J 13/00

(54) **Verfahren zum Ausrichten der Antenne eines Funkrundsteuerempfängers**

(71) Anmelder: LIC Langmatz GmbH, 82467 Garmisch-Partenkirchen (DE)
(72) Erfinder:
(74) Vertreter: Flosdorff, Jürgen

(57) **Zusammenfassung**

Das Verfahren zum Ausrichten der Antenne eines Funkrundsteuerempfängers ist durch folgende Schritte gekennzeichnet: Für den Einbauort wird der Winkel zwischen der Nordrichtung und der vom Einbauort zum Sender führenden Richtung ermittelt; der Funkrundsteuerempfänger wird in ausgewählter Lage am Einbauort eingebaut; die optimale Winkellage der Antenne wird ohne Funkempfang ermittelt und die Antenne wird in diese Winkellage gedreht. Dabei kann ein Kompaß parallel zum Funkrundsteuerempfänger angeordnet und seine Kompaßrose nach Norden ausgerichtet werden und es kann eine mit dem Kompaß zusammenwirkende Ausrichthilfe den Winkel angeben, um den die Antennentrommel in den Funkrundsteuerempfänger zur optimalen Positionierung der Antenne zu drehen ist. Mit dem Verfahren können die Antennen von Funkrundsteuerempfängern eines Sendegebietes bereits vor Inbetriebnahme des Senders optimal ausgerichtet werden.

## Beschreibung

Die Erfindung betrifft ein Verfahren zum Ausrichten der Antenne eines Funkrundsteuerempfängers ohne Funkempfang.

Die Ausrichtung der Antenne eines beispielsweise in den Keller eines Gebäudes einzubauenden Funkrundsteuerempfängers bereitet dann keine Probleme, wenn der zugehörige Sender in Betrieb ist und seine Funksignale von dem Funkrundsteuerempfänger empfangen werden können. Bei den von der Funkrundsteuerung verwendeten Sendern handelt es sich um Punktstrahler mit rotationsymetrischer Strahlungscharakteristik. Das elektromagnetische Feld breitet sich aufgrund der rotationsymetrischen Strahlungscharakteristik des Senders radial um den Sender aus. Die in den Funkrundsteuerempfängern verwendeten Ferritstabantennen nutzen den magnetischen Feldanteil der elektromagnetischen Welle. Die Antenne ist optimal ausgerichtet, wenn die magnetischen Feldlinien parallel zum Ferritstab verlaufen. Dies ist dann der Fall, wenn die Verbindungslinie des Funkrundsteuerempfängers mit dem Sender senkrecht zu dem Ferritstab steht.

Um die optimale Position der Antenne einzustellen, wird der drehbar in dem Gehäuse des Funkrundsteuerempfängers gelagerte Ferritstab gedreht und dabei mittels eines geeigneten Gerätes die Stärke der empfangenen Signale gemessen, so daß die optimale Winkellage der Antenne erfaßt und eingestellt werden kann.

Wenn der Sender jedoch noch nicht in Betrieb genommen ist, läßt sich auf diese Weise die Antenne eines Funkrundsteuerempfängers nicht ausrichten. Damit die Funkrundsteuerempfänger eines Gebietes mit einem neu in Betrieb zu nehmenden Senders möglichst bald nach dessen Inbetriebnahme arbeiten können, werden die Funkrundsteuerempfänger bisher zunächst ohne Ausrichtung der Antenne an den vorgesehenen Einbauorten installiert. Nach Inbetriebnahme des Senders werden dann ihre Antennen durch Auswertung der Empfangsstärke der Funksignale optimal ausgerichtet. Diese Vorgehensweise ist jedoch arbeitsaufwändig und mit beträchtlichen Kosten verbunden.

Der vorliegenden Erfindung liegt die Aufgabe zugrunde, ein Verfahren anzugeben, mit dem die Antennen von Funkrundsteuerempfängern eines Sendegebietes bereits vor Inbetriebnahme des Senders optimal ausgerichtet werden können.

Da die Koordinaten des Senders, der einige Zeit nach der Montage der Funkrundsteuerempfänger in Betrieb genommen werden soll, feststehen, sieht die Erfindung vor, daß zunächst für den Einbauort des Funkrundsteuerempfängers der Winkel zwischen der Nordrichtung und der geradlinigen Verbindung des Einbauorts mit dem Sender ermittelt wird. Dieser Winkel wird nach einem Vorschlag der Erfindung aus einer Landkarte abgelesen, oder er wird bei einer alternativen Ausgestaltung der Erfindung durch ein GPS-System an Ort und Stelle ermittelt. Wenn der Einbauort im Keller eines Gebäudes liegt, läßt sich dieser Winkel mit ausreichender Genauigkeit von einem Standpunkt direkt außerhalb des Gebäudes aus erfassen.

Die jeweilige Nordrichtung der Erde wird dem in ausgewählter Lage eingebauten Funkrundsteuerempfänger bevorzugt mittels eines Kompasses zugeordnet. Durch den zuvor ermittelten Winkel zwischen der Nordrichtung und der Richtung des Senders läßt sich der Winkel zwischen der Richtung des Senders und der Längsrichtung des Funkrundsteuerempfängers bestimmen.

Die Antenne des Funkrundsteuerempfängers ist von einer Trommel mit einer 360°-Winkelteilung umgeben, die von der Außenseite des Gehäuses aus drehbar ist. Die Winkelteilung sieht vor, daß bei Ausrichtung des Ferritstabs der Antenne auf die Längsachse des Gehäuses des Funkrundsteuerempfängers an einer Markierung des Gehäuses der Winkel 0° an der Trommel angezeigt wird. Die Trommel mit der darin befindlichen Antenne ist um 360° drehbar.

Die manuelle Ausrichtung der Antenne in die optimale Winkellage wird bevorzugt auf folgende Weise durchgeführt: zunächst wird ein vorzugsweise mit einem quadratischen oder rechteckigen Gehäuse versehener Kompaß parallel zu dem Gehäuse des Funkrundsteuerempfängers ausgerichtet, wie dies in Abbildung 3 dargestellt ist. Unter "paralleler Anordnung" ist zu verstehen, daß die Kompaßpeilmarke P, die radial zur Ausrichthilfe-Trommel verläuft, parallel zur Ablesemarke A (die radial zur Antennentrommel verläuft) angeordnet ist. Danach wird die Kompaßrose mit der Winkelteilung nach Norden ausgerichtet, d.h. die Winkelteilung wird so gedreht, daß 0° mit der Nordrichtung zusammenfällt.

Erfindungsgemäß wird dann eine Ausrichthilfe auf den Kompaß aufgesetzt, die bevorzugt aus einer Trommel besteht, die derjenigen entspricht, die die Antenne enthält und drehbar in dem Funkrundsteuerempfänger angeordnet ist. Die Ausrichthilfe-Trommel enthält eine entsprechende Winkelskala.

Die Ausrichthilfe-Trommel wird so auf den Kompaß aufgesetzt, daß die 0°-Markierung in Richtung des Senders ausgerichtet ist, also im Winkel α zur Nordrichtung angeordnet ist.

An der Kompaßpeilmarke, die sich bei paralleler Anordnung des Kompasses zum Gehäuse des Funkrundsteuerempfängers an einer Stelle befindet, die der Ablesemarkierung für die Antennentrommel entspricht, wird der optimale Einstellwinkel (β + 90°) der Trommel abgelesen, und die Antennentrommel in dem Funkrundsteuerempfänger wird in die gleiche Position gedreht. In dieser Lage ist die Antenne optimal auf den zukünftigen Sender ausgerichtet.

Nähere Einzelheiten der Erfindung ergeben sich aus den beigefügten Abbildungen 1 bis 3 und der zugehörigen Beschreibung.

Die beigefügte Abbildung 1 zeigt an zwei Beispielen für einen Ort A und einen Ort B den Winkel α zwischen der Nordrichtung N und der geradlinigen Verbindung des jeweiligen Ortes mit dem Sender.

Die beigefügte Abbildung 2 zeigt außer dem Winkel α zwischen der Nordrichtung N und der Richtung des Senders den Winkel β zwischen der Längsachse des Funkrundsteuerempfängers und dem Sender. Außerdem ist in dieser Figur die aus Ferritstab mit Spule bestehende Antenne in die optimale Lage gedreht, in der die Längsachse des Ferritstabs im Winkel von 90° zur Richtung des Senders verläuft.

Abbildung 3 zeigt die parallele Anordnung des Kompaßgehäuses zum Gehäuse des Funkrundsteuerempfängers. Die 0°-Teilung der Kompaßrose ist nach Norden ausgerichtet. Die 0°-Teilung der Ausrichthilfe-Trommel, die mit einem Pfeil auf der Trommel markiert ist, ist auf die Richtung des Senders ausgerichtet und verläuft in diesem Beispiel im Winkel von 60° zur Nordrichtung. Die Kompaßpeilmarke P befindet sich an der Seitenhalbierenden der Unterseite des Kompasses in Abbildung 3 an einer der Ablesemarkierung A der Antennentrommel entsprechenden Stelle und zeigt auf einen Trommelwinkel von 150°, um den die Antennentrommel In dem Funkrundsteuerempfänger zur optimalen Einstellung der Antenne zu drehen ist.

## Patentansprüche

1. Verfahren zum Ausrichten der Antenne eines Funkrundsteuerempfängers, **gekennzeichnet durch** folgende Schritte:
- für den Einbauort wird der Winkel (α) zwischen der Nordrichtung und der vom Einbauort zum Sender führenden Richtung ermittelt;
- der Funkrundsteuerempfänger wird in ausgewählter Lage am Einbauort eingebaut;
- die optimale Winkellage der Antenne wird ohne Funkempfang ermittelt und
- die Antenne wird in diese Winkellage gedreht.

2. Verfahren nach Anspruch 1
**dadurch gekennzeichnet, daß**
ein Kompaß parallel zum Funkrundsteuerempfänger angeordnet und seine Kompaßrose nach Norden ausgerichtet wird und
daß eine mit dem Kompaß zusammenwirkende Ausrichthilfe den Winkel angibt, um den die Antennentrommel in dem Funkrundsteuerempfänger zur optimalen Positionierung der Antenne zu drehen ist.

3. Verfahren nach Anspruch 1 oder 2,
**dadurch gekennzeichnet,**
**daß** der Winkel (α) aus einer Landkarte abgelesen wird.

4. Verfahren nach Anspruch 1 oder 2,
**dadurch gekennzeichnet,**
**daß** der Winkel (α) durch ein GPS-System ermittelt wird.

5. Verfahren nach Anspruch 1,
**dadurch gekennzeichnet,**
**daß** die Ausrichthilfe eine Trommel mit einer 360°-Skala ist.

6. Verfahren nach Anspruch 5,
**dadurch gekennzeichnet,**
**daß** die Ausrichthilfe-Trommel auf den Kompaß gelegt und mit der 0°-Markierung in Richtung des Senders ausgerichtet wird.

7. Verfahren nach einem der Ansprüche 1 bis 6,
**dadurch gekennzeichnet,**
**daß** an einer Peilmarke des Kompasses der Winkel von der Ausrichthilfe-Trommel abgelesen wird, um den die Antennentrommel in dem Funkrundsteuerempfänger in die optimale Position zu drehen ist.
